# EUROPÄISCHE PATENTSCHRIFT

(11) **EP 0 873 570 B1**
(45) Veröffentlichungstag und Bekanntmachung des Hinweises auf die Patenterteilung: **18.08.1999**
(21) Anmeldenummer: 96946214.2
(22) Anmeldetag: 19.12.1996
(51) Int. Cl.: H01H 11/00, H01H 73/00

(54) **VERDRAHTUNGSBAUSTEIN**
WIRING COMPONENT
COMPOSANT DE CABLAGE

(30) Priorität: 09.01.1996 DE 19600557
(43) Veröffentlichungstag der Anmeldung: 28.10.1998
(73) Patentinhaber: SIEMENS AKTIENGESELLSCHAFT, 80333 München (DE)
(72) Erfinder: DREXLER, Johann, D-92421 Schwandorf (DE); BRANDL, Wolfgang, D-92224 Amberg (DE); ADLFINGER, Peter, D-92224 Amberg (DE); KOPPMANN, Bardo, D-92700 Kaltenbrunn (DE); BAUER, Johann, D-92263 Ebermannsdorf (DE)
(86) Internationale Anmeldenummer: DE9602461
(87) Internationale Veröffentlichungsnummer: WO9725730

(56) Entgegenhaltungen:
- EP-A- 0 458 431
- EP-A- 0 588 712
- EP-A- 0 592 829
- FR-A- 2 353 946
- FR-A- 2 456 403
- GB-A- 2 129 222
- US-A- 4 539 541

## Beschreibung

Die Erfindung bezieht sich auf einen Verdrahtungsbaustein mit Z-förmigen Stanzbiegeteilen.

Verdrahtungsbausteine mit Stanzbiegeteilen sind an sich zur Verdrahtung zweier Schaltgeräte, z.B. eines Leistungsschalters mit einem Schutz bekannt. In der Praxis stellt sich das Problem, daß der Leistungsschalter je nach Anwendungsfall mit einem Schütz mit Wechselstromantrieb oder mit einem Schütz mit Gleichstromantrieb zu verschalten ist. Aufgrund der für die Schutzausführungen unterschiedlichen Anschlußebenen, in denen die jeweiligen Anschlußschienen liegen, war bisher die Vorhaltung von zwei verschiedenen Verdrahtungsbausteinen erforderlich, die je nach Anwendungsfall zum Einsatz kamen.

Der Erfindung liegt die Aufgabe zugrunde, nur einen einzigen Verdrahtungsbaustein der obengenannten Art zu schaffen, mit dem die beiden genannten Anwendungsfälle abgedeckt werden, wenn die Abstände der Anschlußebenen, in denen die Anschlußschienen der Schaltgeräte liegen, bekannt sind. Die Aufgabe wird erfindungsgemäß mit einem Verdrahtungsbaustein mit den Merkmalen nach Anspruch 1 gelöst.

Ein Ausführungsbeispiel der Erfindung wird im folgenden anhand einer Zeichnung näher erläutert. Es zeigen:
- FIG 1: zwei Anwendungsfälle einer elektrischen Verbindung eines Leistungsschalters mit einem Schutz,
- FIG 2: die elektrische Verbindung in den beiden Anwendungsfällen gemäß FIG 1 durch einen einzigen Verdrahtungsbaustein.

In FIG 1 sind beispielhaft zwei Anwendungsfälle gezeigt, für die der erfindungsgemäße Verdrahtungsbaustein zum Einsatz kommen soll. Die in der Zeichnung oben dargestellten Schaltgeräte sind Leistungsschalter 1 gleicher Ausführung. Je nach Anwendungsfall ist der Leistungsschalter 1 mit einem Schutz 2 mit Wechselstromantrieb zu verdrahten, wie linksseitig abgebildet oder mit einem Schutz 3 mit einem Gleichstromantrieb wie rechtsseitig abgebildet. Im linksseitigen Anwendungsfall liegen sich die erste Anschlußschiene 4 des Leistungsschalters 1 und die zweite Anschlußschiene 5 des Schutzes 2 mit Wechselstromantrieb direkt gegenüber, d.h. der Abstand al zwischen der ersten Anschlußebene des Leistungsschalters 1 und der zweiten Anschlußebene 7 des Schützes 2 beträgt Null. Im rechtsseitigen Anwendungsfall ist der Abstand a2 zwischen der ersten Anschlußebene 4 des Leistungsschalters 1 und der dritten Anschlußebene 9 für die dritte Anschlußschiene 8 des Schutzes 3 mit Gleichstromantrieb verschieden von Null wie in FIG 2 im einzelnen dargestellt. Die Anschlußschienen 4,5,8 haben die Dicke d.

Der erfindungsgemäße Verdrahtungsbaustein 10 gemäß FIG 2 ist aus einem Kunststoffgehäuse 11 mit drei eingelegten oder eingespritzten Z-förmigen Stanzbiegeteilen 12 für die drei Phasen gefertigt. Die Biegungen und die Materialstärke m der Stanzbiegeteile 12 sind so aufeinander abgestimmt, daß durch Drehung um 180° die unterschiedlichen Anschlußebenen 6,7,9 ausgeglichen werden. Beim Schutz 2 bzw. 3 muß der Verdrahtungsbaustein 10 immer hinter der jeweiligen Anschlußschiene 5 bzw. 8 liegen, da bei Wendestartern der Platz vor der Anschlußschiene für den Anbau eines Wende-Verdrahtungsbausteines benötigt wird. Dieses ist bei Fahrstuhl-Rahmenklemmen und Flachanschlüssen anwendbar.

In der nebenstehenden Tabelle sind drei Lösungsprinzipien I, II, III aufgeführt, die sich nur in der Belegung der Anschlußöffnungen des Leistungsschalters 1 bzw. dem Drehen des Verdrahtungsbausteines 10 unterscheiden. Diese wurden an fünf Anwendungsfällen a,b,c,d,e gespiegelt.

Abhängig von den vorgegebenen Abständen a1,a2 der Anschlußschienendicke d und dem Lösungsprinzip ergeben sich verschiedene Abmessungen und Formen für den Verdrahtungsbaustein 10 bzw. seiner Stanzbiegeteile 12. Bei mehreren Lösungen wird sinnvollerweise die technisch und wirtschaftlich günstigste ausgewählt.

## Patentansprüche

1. Verdrahtungsbaustein (10) mit Z-förmigen Stanzbiegeteilen (12) zur Verdrahtung eines ersten Gerätes (1) über erste Anschlußschienen (4) in einer ersten Anschlußebene (6) wahlweise mit einem zweiten Gerät (2) über zweite Anschlußschienen (5) in einer zweiten Anschlußebene (7) oder mit einem dritten Gerät (3) über dritte Anschlußschienen (8) in einer dritten Anschlußebene (9), wobei die Z-Form derart gestaltet ist, daß die drei Anschlußschienen (4,5,8) in ihren jeweiligen Ebenen verbindbar sind, wobei die Variabilität durch Anliegen der Anschlußschienen (4,5,8) an unterschiedlichen Seiten der Stanzbiegeteile (12) ermöglicht wird, wobei die ersten (4), die zweiten (5) und die dritten (8) Anschlußschienen gleiche Dicke d aufweisen und der Abstand zwischen der ersten (6) und der zweiten (7) Anschlußebene a1 und zwischen der ersten (6) und der dritten (9) Anschlußebene a2 beträgt und wobei die Materialdicke m der Stanzbiegeteile (12) den Abständen a1,a2 sowie der Dicke d der ersten (4), der zweiten (5) und der dritten (8) Anschlußschiene nach einer der folgenden Gleichungen angepaßt ist:$\text{m = (a2 + a1 - 2d)/2}$$\text{m = a2 + a1 - d}$$\text{m = a2 - a1 - d}$

2. Verdrahtungsbaustein nach Anspruch 1, **dadurch gekennzeichnet**, daß das erste Gerät ein Leistungsschalter (1), das zweite Gerät ein Schutz (2) mit Wechselstromantrieb und das dritte Gerät ein Schutz (3) mit Gleichstromantrieb ist.

## Claims

1. Wiring module (10) with Z-shaped stamped-bent pieces (12) for wiring a first apparatus (1) by way of first connecting bars (4) in a first connection plane (6) either to a second apparatus (2) by way of second connecting bars (5) in a second connection plane (7) or to a third apparatus (3) by way of third connecting bars (8) in a third connection plane (9) as desired, with the Z-shape being such that the three connecting bars (4, 5, 8) can be connected in their respective planes, with the variability being rendered possible by placing the connecting bars (4, 5, 8) on different sides of the stamped-bent pieces (12), with the first (4), the second (5) and the third (8) connecting bars having the same thickness d and the distance al between the first (6) and the second (7) connection planes and a2 between the first (6) and the third (9) connection planes, and with the material thickness m of the stamped-bent pieces (12) being matched to the distances a1, a2 and the thickness d of the first (4), the second (5) and the third (8) connecting bars according to one of the following equations:$\text{m = (a2 + a1 - 2d)/2}$$\text{m = a2 + a1 - d}$$\text{m = a2 - a1 - d}$

2. Wiring module according to claim 1, characterised in that the first apparatus is a circuit-breaker (1), the second apparatus is a contactor (2) with alternating-current actuation, and the third apparatus is a contactor (3) with direct-current actuation.

## Revendications

1. Composant (10) de câblage comportant des pièces (12) en forme de Z, obtenues par estampage et pliage, pour le câblage du choix d'un premier appareil (1) par l'intermédiaire de premiers rails (4) de raccordement dans un premier plan (6) de raccordement, ou d'un deuxième appareil (2) par l'intermédiaire de deuxièmes rails (5) de raccordement dans un deuxième plan (7) de raccordement ou d'un troisième appareil (3) par l'intermédiaire de troisièmes rails (8) de raccordement dans un troisième plan (9) de raccordement, la forme en Z étant réalisée de manière à pouvoir relier dans leur plan associé les trois rails (4, 5, 8) de raccordement, la variabilité étant obtenue en appliquant les rails (4, 5, 8) de raccordement à côtés des différents des pièces (12) obtenues par estampage et pliage, les premiers (4), les deuxièmes (5) et les troisièmes (8) rails de raccordement ayant la même épaisseur d et la distance entre le premier plan (6) de raccordement et le deuxième plan (7) de raccordement étant égale à a1 et la distance entre le premier plan (6) de raccordement et le troisième plan (9) de raccordement étant égale à a2, et l'épaisseur m de matériau des pièces (12) obtenues par estampage et pliage étant adaptée aux distances a1, a2, ainsi qu'à l'épaisseur d des premiers (4), deuxièmes (5) et troisièmes (8) rails de raccordement suivant l'une des équations suivantes :$\text{m = (a2 + a1 - 2d)/2}$$\text{m = a2 + a1 - d}$$\text{m = a2 - a1 - d}$

2. Composant de câblage suivant la revendication 1, caractérisé en ce que le premier appareil est un disjoncteur (1), le deuxième appareil un contacteur (2) à dispositif d'entraînement à courant alternatif et le troisième appareil un contacteur (3) à dispositif d'entraînement à courant continu.
